# EUROPÄISCHE PATENTSCHRIFT

(11) **EP 0 788 539 B1**
(45) Veröffentlichungstag und Bekanntmachung des Hinweises auf die Patenterteilung: **26.08.1998**
(21) Anmeldenummer: 95936530.5
(22) Anmeldetag: 20.10.1995
(51) Int. Cl.: C11D 17/00

(54) **VERFAHREN ZUR HERSTELLUNG VON WASCH- UND REINIGUNGSMITTELN**
PROCESS FOR PRODUCING WASHING AND CLEANING AGENTS
PROCEDE DE PREPARATION DE PRODUITS DE LAVAGE ET DE NETTOYAGE

(30) Priorität: 28.10.1994 FR 9412974
(43) Veröffentlichungstag der Anmeldung: 13.08.1997
(73) Patentinhaber: Henkel-Ecolab GmbH & Co. OHG, 40554 Düsseldorf (DE)
(72) Erfinder: FORM , Eric, Jean, F-51400 Dampierre-au-Temple (FR); VIARDOT, Pierre, Denis, F-51510 Fagnières (FR); VAN DEN BOSSCHE, Christian, Robert, F-51520 Sarry (FR)
(74) Vertreter: Wacker, Manfred, Dr.
(86) Internationale Anmeldenummer: EP9504123
(87) Internationale Veröffentlichungsnummer: WO9613570

(56) Entgegenhaltungen:
- WO-A-94/25563
- BE-A- 1 004 876
- DE-A- 2 327 956
- US-A- 4 584 281

## Beschreibung

Die Erfindung betrifft ein Verfahren zur Herstellung von Wasch- und Reinigungsmitteltabletten unter Anwendung der Mikrowellentechnik, wobei pulverförmige oder granulare Vorgemische ohne äußeres formgebendes Behältnis bestrahlt werden.

Der Nachteil von herkömmlichen Wasch- und Reinigungsmitteltabletten, die üblicherweise durch Verpressung oder Zusammenschmelzen hergestellt werden, besteht darin, daß sich diese Tabletten aufgrund ihrer Kompaktheit nicht schnell genug lösen und die Aktivsubstanzen zu langsam freigesetzt werden. Zusätzlich besitzen solche Tabletten eine zu geringe Zerfallsgeschwindigkeit.

Die ältere, nicht vorveröffentlichte internationale Anmeldung PCT/EP94/01330 (WO-A-9425563), auf deren Offenbarung ausdrücklich verwiesen wird, beschreibt ausführlich die Herstellung von wasch- und reinigungsaktiven Tabletten unter Anwendung der Mikrowellentechnik, die eine extrem hohe Lösegeschwindigkeit bzw. Zerfallsgeschwindigkeit bei gleichzeitiger Bruchfestigkeit aufweisen. Eine wesentliche Voraussetzung für die Herstellung von Tabletten aus pulverförmigen oder granularen Rohstoffen unter Anwendung von Mikrowellen ist, daß zumindest ein Teil dieser Ausgangsstoffe in hydratisierter Form vorliegt, wobei unter "hydratisiert" "hydratisiert unter bestimmten Bedingungen bezüglich Temperatur, Druck oder relativer Feuchtigkeit der Atmosphäre, welcher der Rohstoff ausgesetzt ist oder mit welcher der Rohstoff im Gleichgewicht steht" verstanden wird. Der Begriff "hydratisiert" ist in PCT/EP94/01330 (WO-A-9425563) definiert, i.a. sind hydratisierte Ausgangsstoffe solche, die gebundenes Kristallwasser enthalten oder die in der Lage sind, von außen zugegebenes Wasser zumindest teilweise als Kristallwasser zu binden oder auch solche Substanzen, die keine definierten Hydrate bilden, aber in der Lage sind, Wasser zu binden, z.B. Alkalihydroxide.

Unter "Mikrowellen" wird im Rahmen dieser Erfindung der gesamte Frequenzbereich zwischen 3 und 300000 MHz verstanden, der also neben dem eigentlichen Mikrowellenbereich von oberhalb 300 MHz auch den Radiowellenbereich von 3 bis 300 MHz umfaßt. Mit Hilfe dieser Technik lassen sich sogenannte Makrosolids, die neben Tabletten beispielsweise auch Blöcke umfassen, herstellen. Dabei werden die Vorgemische durch ein durch die Mikrowellenstrahlen bedingtes lokales Aufschmelzen/Sintern an den Kontaktstellen untereinander verbunden. Die Hohlräume, die zwischen den einzelnen Vorgemischbestandteilen vor der Bestrahlung mit Mikrowellen vorliegen, bewirken eine hohe Porosität der entstandenen Tablette und tragen somit zur Verbesserung der Löseeigenschaften der Tablette bei.
Damit überhaupt ein lokales Sintern der Vorgemischbestandteile möglich ist, muß zumindest ein Teil von ihnen Sintereigenschaften an der Oberfläche besitzen. Dazu ist es erforderlich, daß die Vorgemischbestandteile selber oder deren Oberfläche genügend Wasser enthalten, so daß durch Erhitzung dieses Wassers eine Verschmelzung der Kontaktstellen an den Vorgemischbestandteilen erfolgt. Wie oben bereits ausgeführt, muß gemäß der Lehre der internationalen Patentanmeldung PCT/EP94/01330 (WO-A-9425563) zumindest ein Teil der mit Mikrowellen zu bestrahlenden Mischung in hydratisierter Form vorliegen.

Der Begriff "Tabletten" ist weder in PCT/EP94/01330 (WO-A-9425563) noch im Rahmen der vorliegenden Erfindung auf eine bestimmte Raumform beschränkt; prinzipiell ist jede denkbare dreidimensionale Form möglich, je nachdem, welche äußere Form den pulverförmigen oder granularen Vorgemischen aufgezwungen wird.

In der internationalen Anmeldung PCT/EP94/01330 (WO-A-9425563) wird den Vorgemischen eine bestimmte Raumform durch ein formgebendes Behältnis aus mikrowellendurchlässigem Material vorgegeben.

Die Tablette muß nach dem Bestrahlungvorgang aus dem Behältnis entnommen werden, was einen zusätzlichen Arbeitsschritt darstellt, der sich insbesondere für eine Fließbandproduktion als störend erweist.

Aufgabe der vorliegenden Erfindung ist es, ein Verfahren zur Herstellung von Wasch- und Reinigungsmitteltabletten unter Verwendung der Mikrowellentechnik zu entwickeln, bei dem möglichst wenige Arbeitsschritte nötig sind und das sich insbesondere für eine Fließbandproduktion von Tabletten eignet.

Die Aufgabe wurde dadurch gelöst, daß das Vorgemisch bereits vor dem Bestrahlungsvorgang in die gewünschte Raumform gebracht wird und anschließend ohne formgebendes Behältnis bestrahlt wird.

Die Vorgemische können dabei in pulverförmiger oder granularer Form oder in einer sonstigen Form vorliegen, die es erlaubt, die Vorgemische vor dem Bestrahlungsvorgang in eine bestimmte Raumform zu bringen.

Das Vorgemisch wird insbesondere durch ein leichtes Vor-Verpressen in die gewünschte Raumform gebracht:

Dazu wird ein bis zur Homogenität gemischtes pulverförmiges oder granulares Vorgemisch in eine zylindrische oder zylindrokomsche Form eingefüllt, deren Wand so geneigt ist, daß die anschließende Entnahme aus der Form erleichtert wird. Durch Ausdrücken eines Kolbens mit einem Druck von 1 N/cm² bis 1500 N/cm², vorzugsweise 10 N/cm² bis 1000 N/cm², insbesondere 100 bis 700 N/cm², wird das Vorgemisch leicht komprimiert, so daß es ohne zu zerbrechen aus der Form entnommen werden kann und anschließend unter seinem Eigengewicht die vorgegebene Raumform beibehält.

Geeignete Formen sind z.B. Behältnisse aus Kunststoff oder Metall mit einem Boden, der eine Druckausübung durch einen Kolben erlaubt, oder aber einfache Platten oder mit Löchern versehene Scheiben, die es gestatten, die Vorgemische mit einem von oben einwirkenden Kolben die gesamte Vorgemischmenge vorzupressen und mit einem von unten einwirkenden Kolben die vorverpresste Tablette aus der Form zu bringen.

Durch Variation des Druckes beim Vorverpressen können bereits vor der Mikrowellenbestrahlung Tabletteneigenschaften wie z.B. Härte und Auflösegeschwindigkeit eingestellt werden. Auch durch die Korngröße der verwendeten Rohstoffe können Tabletteneigenschaften beeinflußt werden.

Die Vorgemische können prinzipiell aus allen üblicherweise in Wasch- und Reinigungsmitteln enthaltenen Bestandteilen bestehen; hier wird explizit auf die Offenbarung in PCl/EP94/01330 verwiesen.

Prinzipiell können die Vorgemische neutral, sauer oder basisch eingestellt sein.

Geeignete Builder und Alkali-Träger sind z.B. Silikate, vorzugsweise Alkalimetallsilikate. Zu nennen sind z.B. Natriummetasilikat in wasserfreier Form oder Natriummetasilikat x 5 H₂O, außerdem Natriumdisilikate und kristalline Schichtsilikate. Als Phosphate kommen z.B. Alkalimetalltripolyphosphate, Hydrogenphosphate und Pyrophosphate in Betracht, entweder in wasserfreier Form oder in hydratisierter Form. Auch Borate kommen in Frage, z.B. Natriumborat x 10 H₂O (Borax). Geeignete Carbonate und Bicarbonate sind z.B. wasserfreie oder hydratisierte Alkalimetallcarbonate oder Bicarbonate, insbesondere Natriumcarbonat x 10 H₂O. In bestimmten Fällen können auch Alkalimetallhydroxide verwendet werden. Des weiteren sind Sulfate zu nennen, z.B. Alkalimetallsulfate und Erdalkalimetallsulfate, sowie die entsprechenden Hydrogensulfate. Auch Citrate sind geeignete Builder, die im allgemeinen als Trinatriumcitratmono-, di- oder pentahydrat eingesetzt werden.

Geeignete Substitute bzw. Teilsubstitute für Phosphate und Zeolithe sind kristalline, schichtförmige Natriumsilikate der allgemeinen Formel NaMSiₓO₂ₓ₊₁·yH₂O, wobei M Natrium oder Wasserstoff bedeutet, x eine Zahl von 1,9 bis 4 und y eine Zahl von 0 bis 20 ist und bevorzugte Werte für x 2, 3 oder 4 sind. Derartige kristalline Schichtsilikate werden beispielsweise in der europäischen Patentanmeldung EP-A-0 164 514 beschrieben. Bevorzugte kristalline Schichtsilikate sind solche, in denen M für Natrium steht und x die Werte 2 oder 3 annimmt. Insbesondere sind sowohl β- als auch -Natriumdisilikate Na₂Si₂O₅·yH₂O bevorzugt.

Wenn saure Vorgemische zur Verwendung kommen, eignet sich insbesondere Amidosulfonsäure als (eine bei 25°C feste) Säure.

Des weiteren können die Vorgemische nichtionische, anionische, kationische, zwitterionische oder amphotere Tenside enthalten. Als nichtionische Tenside kommen z.B. Alkylpoly- oder -oligoglucoside, N-Acylglucamide, Alkylarylalkyl-, Alkylaryl- und Arylpolyoxyalkylene, ethoxylierte Fettalkohole, ethoxylierte Alkylphenole und Ester oder Amide von ethoxylierten Alkoholen in Frage.

Als anionische Tenside sind z.B. Alkansulfonate, α-Olefinsulfonate, Fettsäuresulfonate, Fettalkylsulfate, Fettalkylethersulfate, Sulfosuccinate, Fettalkylethercarboxylate, Isethionate, Tauride, Sarcoside, Fettsäuresulfate, Salze von Schwefelsäure oder Phosphorsäureestern, Alkylbenzolsulfonate zu nennen.

Typische zwitterionische Tenside sind z.B. Fettaminoxide, Imidazolincarboxylate oder Betaine. Als kationische Tenside kommen z.B. primäre, sekundäre, tertiäre oder quartäre Ammoniumsalze mit mindestens einer langen C-Kette (C₈ bis C₁₈) in Frage.

Daneben können weitere Inhaltsstoffe enthalten sein wie z.B. Aktivsauerstoff- oder Aktivchlor-bildende Substanzen, Enzyme, Komplexbildner, Abrasivstoffe, Trübungsmittel, Dispersionsmittel, Korrosionsinhibitoren und desinfizierend wirkende Substanzen.

Typische Aktivchlor-bildende Substanzen sind Di- oder Trichlorisocyanorate oder Polychlorisocyanursäuren. Typische Aktivsauerstoff-abspaltende Substanzen sind Natriumpercarbonate und Natriumperborate. Als Aktivatoren für die Aktivsauerstoffquelle kommen dabei z.B. Pentaacetylglucose, 1,5-Diacetyl-2,4-dioxohexahydro-1,3,5-triazin oder N,N,N',N'-Tetracetylethylendiamin (TAED) in Frage.

Weitere fakultative Inhaltsstoffe sind z.B. Parfümöle, optische Aufheller, Farbstoffe, Entschäumer, Lösungsvermittler, soil-repellant-Substanzen und Farbübertragungsinhibitoren.

### Beispiele

Zur Vorverpressung wurden 60 g eines Vorgemischs in leicht konische Kunststoff-Formbehältnisse mit einem Durchmesser von 60 mm eingefüllt und mit einem pneumatischen Extruder bei Preßdrucken von 100 bis 700 N/cm² vorverpreßt. Die Vorpreßlinge wurden aus den Formbehältnissen ausgelöst und auf einem Fließband durch eine Mikrowellenanlage, d. h. durch eine mikrowellenbestrahlte Zone, transportiert.

| **Arbeitsbedingungen:** | |
|---|---|
| Fließbandgeschwindigkeit | 47 cm pro Minute |
| Länge der bestrahlten Zone | 210 cm |
| Mikrowellenquelle | 18 Mikrowellenstrahler mit je 1200 Watt Leistung, Wellenlänge 2450 - 2470 MHz |
| Abstand von Mikrowelllenquelle zum Fließband | 9 Strahler à 11 cm Abstand 9 Strahler à 4 cm Abstand |

| Eingesetzte Vorgemische: | |
|---|---|
| Saure Vorgemische: | |
| 1.) Amidosulfonsäure | 96,0 Gew.-% |
| Na-sulfat, wasserfrei | 0,88 Gew.-% |
| Wasser, entsalzt | 1,23 Gew.-% |
| Isopropanol | 0,22 Gew.-% |
| EO/PO-Copolymer | 0,67 Gew.-% |
| Octansulfonsäure | 1,0 Gew.-% |

| 2.) Reinigungs/Desinfektionsmittel: | |
|---|---|
| Amidosulfonsäure | 91,0 Gew.-% |
| Na-sulfat, wasserfrei | 2,0 Gew.-% |
| Fettalkylethercarbonsäure | 4,0 Gew.-% |
| Isopropanol | 0,22 Gew.-% |
| EO/PO-Copolymer | 0,67 Gew.-% |
| Octylphosphonsäure | 1,0 Gew.-% |
| Wasser, entsalzt | 1,11 Gew.-% |

| Alkalisches Vorgemisch: | |
|---|---|
| 3.) Na-tripolyphosphat | 40,0 Gew.-% |
| Na-metasilikat | 41,2 Gew.-% |
| Na-metasilikat x 5 H₂O | 4,5 Gew.-% |
| quarternäres Ammoniumsalz | 3,5 Gew.-% |
| Fettalkohol, ethoxyliert | 1,0 Gew.-% |
| Fettalkohol, propoxyliert | 0,8 Gew.-% |
| Na-carbonat x 10 H₂O | 9,0 Gew.-% |

## Patentansprüche

1. Verfahren zur Herstellung von Wasch- und Reinigungsmitteltabletten durch Bestrahlen eines Vorgemisches mit Mikrowellen, dadurch gekennzeichnet, daß das Vorgemisch vor dem Bestrahlungsvorgang in die gewünschte Raumform gebracht wird und anschließend ohne formgebendes Behältnis bestrahlt wird.

2. Verfahren nach Anspruch 1, dadurch gekennzeichnet, daß das Vorgemisch durch Verpressen mit einem Preßdruck von 1 N/cm² bis 1500 N/cm², vorzugsweise 10 N/cm² bis 1000 N/cm², insbesondere 100 N/cm² bis 700 N/cm², in die gewünschte Raumform gebracht wird.

## Claims

1. A process for the production of detergent tablets by exposing a compound to microwave radiation, characterized in that the compound is brought into the required three-dimensional form before the microwave treatment and is subsequently subjected to the microwave treatment without a molding container.

2. A process as claimed in claim 1, characterized in that the compound is brought into the required three-dimensional form by compaction under a pressure of 1 N/cm² to 1500 N/cm², preferably under a pressure of 10 N/cm² to 1000 N/cm² and, more preferably, under a pressure of 100 N/cm² to 700 N/cm².

## Revendications

1. Procédé de fabrication de comprimés d'agents de lavage et de nettoyage par irradiation d'un prémélange avec des micro-ondes,
caractérisé en ce que
le prémélange est mis avant l'opération d'irradiation sous la forme spatiale désirée et ensuite est irradié sans un récipient donnant la forme.

2. Procédé selon la revendication 1,
caractérisé en ce que
le prémélange est mis dans la forme spatiale désirée par compression à une pression de 1 N/cm² jusqu'à 1500 N/cm² de préférence de 10N/cm² à 1000N/cm², en particulier de 100 N/cm² à 700 N/cm².
